# EUROPÄISCHE PATENTSCHRIFT

(11) **EP 2 609 291 B1**
(45) Veröffentlichungstag und Bekanntmachung des Hinweises auf die Patenterteilung: **16.07.2014**
(21) Anmeldenummer: 11766988.7
(22) Anmeldetag: 05.10.2011
(51) Int. Cl.: F01D 5/00, F01D 25/28, B25B 5/14

(54) **SELBST ZENTRIERENDE SPANNVORRICHTUNG UND MESSVORRICHTUNG FÜR EINE SCHAUFEL**
SELF-CENTRING CLAMPING DEVICE AND MEASURING DEVICE FOR A BLADE
DISPOSITIF DE SERRAGE À CENTRAGE AUTOMATIQUE ET DISPOSITIF DE MESURE POUR UNE AUBE

(30) Priorität: 12.10.2010 EP 10187251
(43) Veröffentlichungstag der Anmeldung: 03.07.2013
(73) Patentinhaber: Siemens Aktiengesellschaft, 80333 München (DE)
(72) Erfinder: BAUM, Christian, 12309 Berlin (DE); JAHNKE, Ronny, 14612 Falkensee (DE)
(74) Vertreter: Wolff, Harry
(86) Internationale Anmeldenummer: PCT/EP2011/067367
(87) Internationale Veröffentlichungsnummer: WO 2012/049047

(56) Entgegenhaltungen:
- DE-A1-102004 056 142
- DE-A1-102006 060 674
- GB-A- 2 047 897
- US-A- 5 792 267
- US-A1- 2002 136 637
- US-A1- 2005 091 846

## Beschreibung

Die Erfindung betrifft im Allgemeinen eine selbst zentrierende Spannvorrichtung und eine Messvorrichtung für eine Schaufel. Insbesondere betrifft die Erfindung eine selbst zentrierende Spannvorrichtung und eine Messvorrichtung für eine Turbinen-, Triebwerks- oder Verdichterschaufel.

Bei der Messung von Momenten oder einer geometrischen Vermessung ist eine genaue Fixierung und Zentrierung der Messobjekte für eine genaue Messung wichtig. Die Messobjekte müssen schnell und sicher reproduzierbar positioniert werden können.

Üblicherweise werden Schaufeln, wie Turbinen-, Triebwerks- oder Verdichterschaufeln, in einem Nutklotz mit Verspannung durch einen Exzenter fixiert. Bei der Verspannung kann es zu Beschädigungen der Schaufel kommen.

GB 2047897 zeigt eine Vorrichtung zum Messen von Turbinenschaufeln, mit einer Nut zur Aufnahme der Schaufel in einer Querrichtung der Schaufel und einem Verspannungsmechanismus zum Verspannen der Schaufel in einer Längsrichtung der Schaufel.

US 5792267 offenbart eine Befestigungsvorrichtung für eine Turbinenschaufel zur Beschichtung der Schaufel mit einem zylindrischen Basisblock mit einer Nut zur Aufnahme des Fußes sowie einer aufschiebbaren Hülse und einem Deckel für den Block, um damit die Schaufel zu sichern.

Es ist Aufgabe der Erfindung, die Fixierung von Schaufeln zu verbessern.

Diese Aufgabe wird erfindungsgemäß mit den Merkmalen der Ansprüche 1 beziehungsweise 11 gelöst.

Gemäß einem ersten Aspekt der Erfindung umfasst eine selbst zentrierende Spannvorrichtung für eine Schaufel eine Halterung mit einer Fuß-Aufnahmeöffnung, die eine einem Fuß der Schaufel angepasste Kontur aufweist. Die Fuß-Aufnahmeöffnung erstreckt sich in vertikaler Richtung und hat eine vertikal verlaufende Nut zum Aufnehmen zumindest eines Teils des Fußes der Schaufel und in einem unteren Bereich der Fuß-Aufnahmeöffnung ist eine drehbare Rolle angeordnet, welche einen Anschlag für den Fuß der Schaufel bildet, wobei ein Kontaktbereich der Rolle für den Fuß in einem Winkelbereich von größer 0° und kleiner 90° liegt und wobei der Winkelbereich nach oben und in die Fuß-Aufnahmeöffnung orientiert ist.

Beim Einsetzen der Schaufel in die Aufnahmeöffnung wird die Schaufel durch die Schwerkraft auf die als Anschlag funktionierende Rolle bewegt und so automatisch zentriert. Eine sichere Positionierung ohne Verspannung ist so möglich. Wegen der Beweglichkeit der Rolle wird durch Reibung bedingter Verschleiß unterbunden. Eine Beschädigung der Schaufel wird ebenfalls vermieden. Die Aufnahmeöffnung ist im Wesentlichen dem Aufbau einer Turbinen- oder Verdichterradscheibe nachempfunden, was die Positionierung der Schaufel erleichtert. Die Anordnung der Rolle erlaubt ein Ansetzen der Schaufel in dem Quadranten der Rolle, der eine Abwärtsbewegung der Schaufel durch eine Drehung unterstützt. So gleitet die Schaufel reibungsarm in die Aufnahmeöffnung hinein.

Die Rolle kann insbesondere ein Wälzlager aufweisen. Mittels eines Wälzlagers zum Beispiel in Form eines Kugel-, Tonnen- oder Nadellagers wird die Reibung verringert und die Zuverlässigkeit sowie die Präzision erhöht. Aber auch Gleitlager kommen grundsätzlich als Lager für die Rolle in Betracht.

Eine Rotationsachse der Rolle kann einen Winkel bezüglich der Horizontalen aufweisen. Mit einer schräg gestellten Rolle kann die Zentrierung der Schaufel noch verbessert werden, da die Schaufel entlang der schräg gestellten Umfangsfläche der Rolle gewissermaßen in die Aufnahmeöffnung hineinrutschen kann.

Die Halterung (5) kann ein Nutklotz sein, was eine leichte Handhabung erlaubt.

Die Rolle kann gegenüber einer vertikal verlaufenden Nutöffnung angeordnet sein. Durch die Anordnung der Rolle wird die Schaufel in die Nut gepresst und dadurch sicher fixiert.

Oberhalb der Rolle und gegenüber der Nutöffnung kann eine Gleitrolle angeordnet sein. Die Gleitrolle ermöglicht ein reibungsloses Einführen und Entnehmen der Schaufel in die bzw. aus der Aufnahmeöffnung. Dabei können insbesondere auch mehrere Gleitrollen übereinander angeordnet sein. Dies verringert die Gefahr, dass sich die Schaufel verkantet und ermöglicht auch für größere Schaufeln eine einfache Handhabung der Schaufel in der Aufnahmeöffnung. Statt der Gleitrolle(n) kann auch eine Gleitfläche aus einem Material mit geringer Reibung vorhanden sin.

Zwei Rollen können vorgesehen sein. Die Verteilung des Gewichts der Schaufel auf zwei Rollen erlaubt eine noch zuverlässigere Spannvorrichtung. Die beiden Rollen können derart zueinander schräg gestellt sein, dass sich eine Art Trichter für die Schaufel ergibt.

Obwohl nicht notwendig, kann gegenüber der Nutöffnung ein Exzenter zum Festspannen des Fußes angeordnet sein. Zusätzlich kann ein Exzenter die Schaufel fixieren, falls zum Beispiel die Spannvorrichtung zusammen mit der eingelegten Schaufel für einen Arbeitsschritt bewegt werden muss.

Die Fuß-Aufnahmeöffnung kann die Form einer Schaufelbefestigungsnut aufweisen, was die Handhabung erleichtert.

Gemäß einem zweiten Aspekt der Erfindung umfasst eine Messvorrichtung für eine Schaufel eine selbst zentrierende Spannvorrichtung wie zuvor beschrieben. Die Messvorrichtung weist ebenfalls die zuvor erwähnten Vorteile und Ausbildungen auf. Mit der Messvorrichtung kann die Schaufel zum Beispiel auf einer Momentenwaage oder einer Vermessungsvorrichtung sicher und reproduzierbar positioniert werden.

Im Folgenden wird die Erfindung anhand der Zeichnungen näher beschrieben.
Figur 1 zeigt eine perspektivische Darstellung einer Messvorrichtung mit selbst zentrierender Spannvorrichtung gemäß der Erfindung.
Figur 2 zeigt eine Schnittdarstellung der Messvorrichtung und der selbst zentrierenden Spannvorrichtung in Seitenansicht gemäß der Erfindung.
Figur 3 zeigt eine Schnittdarstellung der Messvorrichtung und der selbst zentrierenden Spannvorrichtung in Draufsicht gemäß der Erfindung.
Figur 4 zeigt schematisch einen Kontaktbereich der Rolle gemäß der Erfindung.

Die Zeichnungen dienen lediglich der Erläuterung der Erfindung und schränken diese nicht ein. Die Zeichnungen und die einzelnen Teile sind nicht notwendigerweise maßstäblich. Gleiche Bezugszeichen bezeichnen gleiche oder ähnliche Teile.

Figur 1 zeigt eine Messvorrichtung 1 mit einer Spannvorrichtung 2 für ein Messobjekt wie zum Beispiel eine Turbinenschaufel oder eine Verdichterschaufel 3 (im folgenden "Schaufel" genannt). Die Spannvorrichtung 2 umfasst eine Basisplatte 4. Mittels der Basisplatte 4 wird die Messvorrichtung 1 an einer nicht dargestellten Momentenwaage oder einer Zwischenkonstruktion zur Vermessung der Schaufel 3 befestigt.

Auf der Basisplatte 4 ist eine Halterung 5 im Wesentlichen vertikal befestigt. In der Halterung 5 ist eine Aufnahmeöffnung 6 ausgebildet, in der ein Schaufelfuß 7 der Schaufel 3 befestigt ist. Die Halterung 5 und die Aufnahmeöffnung 6 können zum Beispiel als Nutklotz ausgebildet sein. In der Aufnahmeöffnung 6 sind mehrere Gleitrollen 8 angeordnet, welche das Einlegen der Schaufel 3 in die Spannvorrichtung 2 erleichtern. Mittels einer schräg gestellten Rolle 9 wird der Schaufelfuß 7 der Schaufel 3 in der Aufnahmeöffnung 6 sicher und reproduzierbar positioniert.

In Figur 2 ist eine Schnittdarstellung der Messvorrichtung 1 mit der als Anschlag dienenden Rolle 9 gezeigt. Drei Gleitrollen 8 sind vertikal übereinander in der Halterung 5 angeordnet. Ein Teil der Gleitrollen 8 ragt in die Aufnahmeöffnung 6 hinein und zwar an einem Basisbereich der nutförmigen Aufnahmeöffnung 6, das heißt gegenüber einer vertikal verlaufenden Nutöffnung. Damit unterstützen die Gleitrollen 8 das Einlegen und Entnehmen der Schaufel 3. Weitere Gleitrollen 8 können an den beiden seitlichen Bereichen der Aufnahmeöffnung 6 angeordnet sein. Es können auch zwei oder lediglich eine Gleitrolle 8 vorgesehen sein.

Im unteren Bereich der Aufnahmeöffnung 6 ist unterhalb der Gleitrollen 8 die Rolle 9 angeordnet, auf der ein Teil des Schaufel fußes 7 der Schaufel 3 aufliegt und die damit als beweglicher Anschlag dient.

Die Rolle 9 ist drehbar um eine Rotationsachse 10 gelagert. Die Rolle 9 kann zum Beispiel als wälzlager ausgebildet sein mit einem inneren ortsfesten Innenring oder -kern, einer äußeren drehbaren Rolle und dazwischen angeordneten Wälzkörpern, wie zum Beispiel Rollen oder Kugeln.

Statt einer Rolle kann auch eine Walze, eine Kugel oder ein ähnlicher Körper, der ein Abrollen der Schaufel 3 erlaubt, als Anschlag für die Schaufel 3 verwendet werden. Da nicht die gesamte Umfangsfläche für die Funktion als Anschlag benötigt wird, kann auch ein Körper als Anschlag verwendet werden, der lediglich einen Teil der Umfangsfläche beispielsweise einer Rolle, Walze oder Kugel aufweist.

Bei den im Ausführungsbeispiel gezeigten Schaufelfüßen 7 verlaufen die Stirnflächen 12 nicht im rechten Winkel (90°) zu den Seitenflächen 13, sondern in einem Winkel, der zwischen 30° und 90° liegen kann. Die Rotationsachse 10 der Rolle 9 weist daher im vorliegenden Ausführungsbeispiel einen Winkel bezüglich der Horizontalen auf. Damit ist die Rotationsachse 10 der Rolle 9 nicht parallel zu den Rotationsachsen der Gleitrollen 8. Stattdessen ist die Rotationsachse 10 parallel zur Stirnfläche 12 des Schaufel fußes 7 ausgerichtet. Falls die Stirnflächen 12 im rechten Winkel (90°) zu den Seitenflächen 13 verlaufen, ist es vorteilhaft, wenn statt der einen Rolle 9 zwei Rollen vorhanden sind, deren Rotationsachsen insbesondere v-förmig zueinander verlaufen.

Die Rolle 9 ist bezüglich der Aufnahmeöffnung 6 derart angeordnet, dass ein Kontaktbereich 11 der Rolle 9 für den Schaufelfuß 7 in einem Winkelbereich von größer 0° bis kleiner 90°, insbesondere von 30° bis 60°, bspw. im Winkel von etwa 45°, auf der Umfangsfläche der Rolle 9 liegt (vgl. Figur 4). Dabei wird der Winkelbereich von der Horizontalen aus nach oben gemessen, so dass der Winkelbereich nach oben und zur Aufnahmeöffnung 6 hin orientiert ist. Damit ist sichergestellt, dass der Fuß 7 weder tangential, das heißt an einer virtuellen Schnittstelle einer Horizontalen mit der Außenfläche der Rolle 9, noch direkt radial, das heißt an einer virtuellen Schnittstelle einer Vertikalen mit der Außenfläche der Rolle 9, angreift. Die Horizontale und Vertikale verlaufen dabei durch den Mittelpunkt der Rolle 9.

Bei tangentialer Anlage besteht die Gefahr, dass der Schaufelfuß 7 sich an der Rolle 9 vorbei bewegen könnte, während die Rolleigenschaften der Rolle 9 bei direkt radialem senkrechtem Kontakt nicht zum Tragen kommen. Da der Schaufelfuß 7 in einem Bereich zwischen diesen beiden Endpunkten auftrifft, kann der Schaufelfuß 7 mit der Rolle 9 gewissermaßen automatisch aufgrund seiner Gewichtskraft in die Endposition einrollen.

Die Rolle 9 bzw. ein Teil der Rolle 9 kann elastisch verformbar sein, um eine Anpassung der Rolle 9 an den Schaufelfuß 7 zu ermöglichen. Die Breite der Rolle 9 kann nach den Gegebenheiten der Schaufel 3 dimensioniert werden, wobei die Rolle 9 eine Mindestbreite aufweisen sollte, welche die Druckbelastung für die Schaufel 3 und für die Rolle 9 in verträglichen Grenzen hält. Der Durchmesser der Rolle 9 und ihre Ausrichtung sollten derart bemessen sein, dass ein Auftreffen der Schaufel 3 im richtigen Umfangsbereich und ein anschließendes Abrollen möglich sind.

Alternativ können zwei Rollen vorgesehen sein, die dann vorteilhafterweise gegeneinander schräg gestellt sind und einen Trichter oder V-förmigen Anschlag bilden, in den der Schaufelfuß 7 hinein gleiten kann.

Gegenüber der vertikal verlaufenden Nutöffnung, das heißt im Bereich der Gleitrollen 8 kann ein optionaler Exzenter zum Festspannen des Schaufelfußes 7 angeordnet sein. Zum Beispiel kann das mittlere der drei Gleitrollen 8 durch einen Exzenter ersetzt werden, der die Schaufel 3 zusätzlich verspannen kann, beispielsweise für einen Transport.

In Figur 3 ist die Messvorrichtung 1 in einer Schnittdarstellung in Draufsicht gezeigt. Die Basisplatte 4 kann mittels Schrauben, Stiften, Bolzen oder ähnlichen Befestigungsmitteln an einer Momentenwaage befestigt werden. Die in der Halterung 5 ausgebildete Aufnahmeöffnung 6 ist in ihrer Kontur an den Schaufelfuß 7 der Schaufel 3 angepasst, um eine sichere Fixierung der Schaufel 3 zu garantieren. Insbesondere laufen Seitenbereiche der Aufnahmeöffnung 6 konisch zu, um an den Schaufelfuß 7 angepasst zu sein.

Die Aufnahmeöffnung 6 weist eine Nut auf, insbesondere kann sie einer Schaufelbefestigungsnut nachempfunden sein, in welche die Schaufel 3 schließlich montiert wird. In einem rückwärtigen Teil oder Basisbereich der Aufnahmeöffnung 6, welcher gegenüber einer vertikal verlaufenden Nutöffnung angeordnet ist, sind die Gleitrollen 8 und die Rolle 9 angeordnet.

Die Messvorrichtung 1 wird verwendet, wie im Folgenden beschrieben ist: Zunächst wird die Messvorrichtung 1 auf einer Momentenwaage oder einem ähnlichen Messgerät befestigt. Anschließend wird der Schaufelfuß 7 der Schaufel 3 in die Aufnahmeöffnung 6 der Spannvorrichtung 2 eingeführt bis der Schaufelfuß 7 auf der Rolle 9 zur Anlage kommt. Dabei unterstützen die Gleitrollen 8 eine reibungslose Bewegung des Schaufelfußes 7 in der Aufnahmeöffnung 6. Mittels der Rolle 9 zentriert sich die Schaufel 3 selbst. Durch die Schwerkraft gleitet die Schaufel 3 durch die Aufnahmeöffnung 6 bis sie sich an der Rolle 9 fixiert.

Nach erfolgter Messung wird die Schaufel 3 aus der Aufnahmeöffnung 6 herausgezogen und dabei wieder von den Gleitrollen 8 unterstützt.

## Patentansprüche

1. Selbst zentrierende Spannvorrichtung für eine Schaufel (3), mit einer Halterung (5) mit einer Fuß-Aufnahmeöffnung (6), die eine einem Fuß (7) der Schaufel (3) angepasste Kontur aufweist,
**dadurch gekennzeichnet,**
**dass** die Fuß-Aufnahmeöffnung (6) sich in vertikaler Richtung erstreckt und eine vertikal verlaufende Nut zum Aufnehmen zumindest eines Teils des Fußes (7) der Schaufel (3) aufweist, und dass in einem unteren Bereich der Fuß-Aufnahmeöffnung (6) eine drehbare Rolle (9) angeordnet ist, welche einen Anschlag für den Fuß (7) der Schaufel (3) bildet, wobei ein Kontaktbereich (11) der Rolle (9) für den Fuß (7) in einem Winkelbereich von größer 0° und kleiner 90° liegt und wobei der Winkelbereich nach oben und in die Fuß-Aufnahmeöffnung (6) orientiert ist.

2. Selbst zentrierende Spannvorrichtung nach Anspruch 1, wobei die Rolle (9) ein Wälzlager aufweist.

3. Selbst zentrierende Spannvorrichtung nach Anspruch 1 oder 2,
wobei eine Rotationsachse (10) der Rolle (9) einen Winkel bezüglich der Horizontalen aufweist.

4. Selbst zentrierende Spannvorrichtung nach einem der Ansprüche 1 bis 3,
wobei die Halterung (5) ein Nutklotz ist.

5. Selbst zentrierende Spannvorrichtung nach einem der Ansprüche 1 bis 4,
wobei die Rolle (9) gegenüber einer vertikal verlaufenden Nutöffnung angeordnet ist.

6. Selbst zentrierende Spannvorrichtung nach Anspruch 5,
wobei oberhalb der Rolle (9) und gegenüber der Nutöffnung eine Gleitrolle (8) angeordnet ist.

7. Selbst zentrierende Spannvorrichtung nach Anspruch 6,
wobei mehrere Gleitrollen (8) übereinander angeordnet sind.

8. Selbst zentrierende Spannvorrichtung nach einem der Ansprüche 1 bis 7,
wobei zwei Rollen (9) vorgesehen sind.

9. Selbst zentrierende Spannvorrichtung nach einem der Ansprüche 5 bis 8,
wobei gegenüber der Nutöffnung ein Exzenter zum Festspannen des Fußes (7) angeordnet ist.

10. Selbst zentrierende Spannvorrichtung nach einem der Ansprüche 1 bis 9,
wobei die Fuß-Aufnahmeöffnung (6) die Form einer Schaufelbefestigungsnut aufweist.

11. Messvorrichtung für eine Schaufel (3), aufweisend eine selbst zentrierende Spannvorrichtung (2) nach einem der Ansprüche 1 bis 10.

## Claims

1. Self-centering clamping device for a blade (3), with a mount (5) having a root reception orifice (6) which has a contour adapted to a root (7) of the blade (3), **characterized in that** the root reception orifice (6) extends in the vertical direction and has a vertically running groove for receiving at least part of the root (7) of the blade (3), and **in that** a rotatable roller (9) is arranged in a lower region of the root reception orifice (6) and forms a stop for the root (7) of the blade (3), a contact region (11) of the roller (9) for the root (7) lying in an angular range larger than 0° and smaller than 90°, and the angular range being oriented upward and into the root reception orifice (6).

2. Self-centering clamping device according to Claim 1, the roller (9) having a rolling bearing.

3. Self-centering clamping device according to Claim 1 or 2, an axis of rotation (10) of the roller (9) being at an angle with respect to the horizontal.

4. Self-centering clamping device according to one of Claims 1 to 3, the mount (5) being a grooved block.

5. Self-centering clamping device according to one of Claims 1 to 4, the roller (9) being arranged opposite a vertically running groove orifice.

6. Self-centering clamping device according to Claim 5, a sliding roller (8) being arranged above the roller (9) and opposite the groove orifice.

7. Self-centering clamping device according to Claim 6, a plurality of sliding rollers (8) being arranged one above the other.

8. Self-centering clamping device according to one of Claims 1 to 7, two rollers (9) being provided.

9. Self-centering clamping device according to one of Claims 5 to 8, an eccentric for clamping the root (7) being arranged opposite the groove orifice.

10. Self-centering clamping device according to one of Claims 1 to 9, the root reception orifice (6) being in the form of a blade fastening groove.

11. Measuring device for a blade (3), having a self-centering clamping device (2) according to one of Claims 1 to 10.

## Revendications

1. Dispositif de serrage, se centrant de soi-même, d'une aube, ( 3 ) comprenant une fixation ( 5 ), une ouverture ( 6 ) de logement d'emplanture, qui a un contour adapté à une emplanture ( 7 ) de l'aube ( 3 )
**caractérisé**
**en ce que** l'ouverture ( 6 ) de logement d'emplanture s'étend dans la direction verticale et a une rainure s'étendant verticalement pour recevoir au moins une partie de l'emplanture ( 7 ) de l'aube ( 3 ) et en ce que, dans une zone inférieure de l'ouverture ( 6 ) de logement d'emplanture, est monté un galet ( 9 ) tournant qui forme une butée pour l'emplanture ( 7 ) de l'aube ( 3 ), une zone ( 11 ) de contact du galet ( 9 ) avec l'emplanture ( 7 ) se trouvant dans une plage angulaire supérieure à 0° et inférieure à 90° et la plage angulaire étant orientée vers le haut et dans l'ouverture ( 6 ) de logement d'emplanture.

2. Dispositif de serrage se centrant de soi-même suivant la revendication 1, dans lequel le galet ( 9 ) a un palier à roulement.

3. Dispositif de serrage se centrant de soi-même suivant la revendication 1 ou 2, dans lequel un axe ( 10 ) de rotation du galet ( 9 ) fait un angle par rapport à l'horizontal.

4. Dispositif de serrage se centrant de soi-même suivant l'une des revendications 1 à 3, dans lequel la fixation ( 5 ) est un bloc rainuré.

5. Dispositif de serrage se centrant de soi-même suivant l'une des revendications 1 à 4, dans lequel le galet ( 9 ) est disposé en face d'une ouverture de rainure s'étendant verticalement.

6. Dispositif de serrage se centrant de soi-même suivant la revendication 5, dans lequel une roulette ( 8 ) est disposée au-dessus du galet ( 9 ) et en face de l'ouverture de rainure.

7. Dispositif de serrage se centrant de soi-même suivant la revendication 6, dans lequel plusieurs roulettes ( 8 ) sont disposées les unes au-dessus des autres.

8. Dispositif de serrage se centrant de soi-même suivant l'une des revendications 1 à 7, dans lequel il est prévu deux galets ( 9 ).

9. Dispositif de serrage se centrant de soi-même suivant l'une des revendications 5 à 8, dans lequel un excentrique de blocage de l'emplanture ( 7 ) est disposé en face de l'ouverture de la rainure.

10. dispositif de serrage se centrant de soi-même suivant l'une des revendication 1 à 9, dans lequel l'ouverture ( 6 ) de logement dans l'emplanture a la forme d'une rainure de fixation d'aube.

11. Dispositif de mesure pour une aube ( 3 ) comportant un dispositif ( 2 ) de serrage se centrant de soi-même suivant l'une des revendications 1 à 10.
